# EUROPÄISCHE PATENTSCHRIFT

(11) **EP 2 094 141 B1**
(45) Veröffentlichungstag und Bekanntmachung des Hinweises auf die Patenterteilung: **02.09.2020**
(21) Anmeldenummer: 06817732.8
(22) Anmeldetag: 01.12.2006
(51) Int. Cl.: A47K 13/30, E03D 9/052

(54) **WC-SITZ UND DAMIT AUSGERÜSTETES WC**
TOILET SEAT AND TOILET EQUIPPED THEREWITH
SIÈGE DE W.C. ET W.C. ÉQUIPÉS DE CE SIÈGE

(43) Veröffentlichungstag der Anmeldung: 02.09.2009
(73) Patentinhaber: Lüdi, Raymond, 8127 Forch (CH)
(72) Erfinder: Lüdi, Raymond, 8127 Forch (CH)
(74) Vertreter: Troesch Scheidegger Werner AG
(86) Internationale Anmeldenummer: PCT/CH2006/000680
(87) Internationale Veröffentlichungsnummer: WO 2008/064498

(56) Entgegenhaltungen:
- WO-A-2004/070126
- WO-A1-00/77311
- FR-A1- 2 512 663
- GB-A- 2 266 901
- GB-A- 2 330 152
- US-A- 5 991 934

## Beschreibung

### Hintergrund der Erfindung

Die Erfindung betrifft einen WC-Sitz mit Ansaugoffnungen zur Absaugung von Luft aus einer WC-Schüssel, umfassend einen mit den Ansaugöffnungen verbundenen Hohlraum im Sitz, eine Saugeinrichtung und Filtermittel, wobei der Sitz einen Befestigungsbereich und einen Frontbereich aufweist. Ferner betrifft die Erfindung ein mit einem solchen Sitz ausgerüstetes WC.

### Stand der Technik

Aus dem Dokument GB-A 2 178 456 ist ein WC-Sitz bzw. ein WC der eingangs genannten Art bekannt. Dieser WC-Sitz weist einen umlaufenden Hohlraum auf, in den über eine Mehrzahl von runden Ansaugöffnungen an der Unterseite des Sitzes Luft aus der WC-Schüssel in den Hohlraum gesaugt werden kann. Dies erfolgt über ein ausserhalb des WC-Sitzes angeordnetes Geblase, welches die dadurch angesaugte Luft durch einen Aktivkohlefilter fordert. Auch US-A-6 055 677 zeigt einen WC-Sitz bzw. ein WC mit Ansaugung von Luft aus der WC-Schüssel. CH-A-469 869 zeigt einen Zwischenring unterhalb eines WC-Sitzes, der einen Kanal mit einer einzelnen schlitzförmigen Öffnung auf einer Seite der WC-Schussel aufweist. Eine zweite Öffnung auf der anderen Seite der WC-Schüssel ist als Luftaustritt vorgesehen, um einen Luftvorhang über der WC-Schüssel zu schaffen. Die abgesaugte Luft wird nicht in einen Filter geführt.

Aus der US 5,991,934 ist ein WC-Sitz mit mehreren Ansaugöffnungen in der Form von Schlitzen bekannt, welche an dessen inneren Peripherie verteilt angeordnet sind. Die Ansaugöffnungen sind über Kanäle mit einem gemeinsamen Ventilator verbunden. Die GB 2 330 152 zeigt einen WC-Sitz mit einer im Wesentlichen einteiligen Ansaugöffnung, welche an der inneren Peripherie des Sitzes angeordnet ist. Im Mündungsbereich der Ansaugöffnung sind Stege vorgesehen, welche zur Verstärkung des Sitzes und zur Führung der strömenden Luft dienen. Aus WO00/77311A ist ein WC-Sitz mit mehreren Ansaugöffnungen bekannt. Dabei sind die Ansaugöffnungen schlitzförmig und erweitern sich von aussen nach innen in Richtung Hohlraum des Sitzes.

Diese Vorrichtungen sollen eine Belästigung durch unangenehme Gerüche vermeiden, indem die geruchsbelastete Luft aus der WC-Schüssel abgesaugt wird und die Gerüche neutralisiert werden oder die Luft abgeführt wird.

### Darstellung der Erfindung

Es ist das Ziel der Erfindung, die Absaugung der Luft und damit die Neutralisation der Gerüche zu verbessern.

Dies wird bei einem WC-Sitz der eingangs genannten Art dadurch erreicht, dass beidseits der Längsmittellinie des WC-Sitzes jeweils mindestens eine der Ansaugöffnungen als Schlitz ausgeführt ist und sich der Schlitz oder die Schlitze im Wesentlichen vom Befestigungsbereich bis zum Frontbereich erstreckt bzw. erstrecken.

Es hat sich gezeigt, dass durch wenige, beidseitige, lang gestreckte schlitzförmige Ansaugöffnungen, die sich im Wesentlichen entlang der beiden Seiten der Sitzöffnung erstrecken, eine bessere Absaugung von Luft aus der WC-Schüssel möglich ist, als mit der Vielzahl runder Öffnungen nach Stand der Technik bzw. als mit nur einer schlitzförmigen Öffnung auf einer Seite eines. Ringes unter dem WC-Sitz nach Stand der Technik.

Bevorzugt sind Ansaugöffnungen nur seitlich der Längsmittellinie des WC-Sitzes vorgesehen und nicht im Frontbereich selber; falls dort ebenfalls Ansaugöffnungen vorgesehen sind, so sind sie dort nicht als schlitzförmige Öffnungen ausgeführt. Es hat sich gezeigt, dass der an den Frontbereich angrenzende Sitzöffnungsbereich besonders für das Nachströmen von Frischluft in die Schüssel genutzt werden soll, was durch schlitzförmige Ansaugöffnungen im Frontbereich eher gestört wird. Die schlitzförmigen Ansaugöffnungen sind bei einer Ausführung in der schüsselseitigen Seitenwand des Sitzes vorgesehen. Bei einer anderen Ausführung ist die Anordnung der Schlitze an der Unterseite des Sitzes vorgesehen. Auch eine Kombination von in der Seitenwand angeordeneten und unterseitigen Schlitzen ist bevorzugt. Vorzugsweise sind die Ansaugschlitze an der Unterseite mit einer sich ändernden Öffnungsweite ausgeführt, insbesondere mit einer sich zum Befestigungsbereich des Sitzes vergrössernden Weite. Dies kann auch für Schlitze in der Seitenwand der Fall sein.

Es hat sich als vorteilhaft erwiesen, dass der Hohlraum, in den die Luft aus der WC-Schüssel über die Ansaugöffnungen eintritt, sich nicht umlaufend als ein Hohlraum im ganzen Sitz erstreckt. Bevorzugt werden zwei Hohlraumteile gebildet, so dass in der Front des Sitzes kein Hohlraum vorhanden ist, in den Luft angesaugt wird.

Erfindungsgemäss weist mindestens einer der Hohlraumteile mindestens anschliessend an die Ansaugöffnung eine sich ändernde Querschnittsfläche auf. Diese ermöglicht in Kombination mit der Gestaltung der Ansaugöffnungen die Erzielung eines gleichmässigen, insbesondere weitgehend laminaren Luftstromes im Sitz. Insbesondere wird die Querschnittsfläche vom jeweils geschlossenen Ende des Hohlraumteiles zum offenen Ende bzw. dem Verbindungsende der zwei Hohlräume hin grösser. Dies erlaubt eine gute Anströmung eines im Sitz angeordneten Filtermittels.

Weiter ist es bevorzugt, wenn pro Hohlraumteil eine Saugeinrichtung im Sitz angeordnet ist. Mit dieser Anordnung ist die Förderung einer Luftmenge erzielbar, die den Geruchsaustritt aus der WC-Schüssel weitgehend vermeidet und ein störendes Gebläse ausserhalb des Sitzes kann entfallen. Weiter ist es bevorzugt, wenn die Filtermittel ebenfalls im Sitz untergebracht sind. Auch für diese Anordnung ist die erfindungsgemässe Ausführung mit zwei Saugmitteln bzw. Gebläsen besonders vorteilhaft.

### Kurze Beschreibung der Zeichnungen

Im Folgenden werden zum besseren Verständnis der Erfindung und zur Erläuterung weiterer Vorteile Ausführungsbeispiele anhand der Zeichnungen näher beschrieben. Dabei zeigt:
Figur 1 eine Draufsicht auf einen WC-Sitz gemäss der Erfindung, wobei die Oberseite des Sitzes als zum Teil durchsichtig dargestellt ist;
Figur 2 eine Schnittdarstellung entlang der Linie B-B von Figur 1 mit zwei verschiedenen Ausführungen der Ansaugöffnungen in der linken und der rechten Hälfte der Figur; und
Figur 3 eine Ansicht eines Sitzes von unten.

### Weg(e) zur Ausführung der Erfindung

Figur 1 zeigt einen WC-Sitz in Draufsicht von oben, also in Blickrichtung auf die Sitzfläche. Diese ist in Figur 1 als durchsichtig angenommen, damit der Hohlraum und die weiteren Elemente im Sitz ersichtlich werden. Der WC-Sitz 1 weist eine übliche Form mit einer ringförmigen Sitzfläche mit einer Sitzöffnung 11 auf. Der Sitz ist symmetrisch zu seiner Längsmittellinie A ausgeführt und weist im hinteren Teil einen Befestigungsbereich 12 auf, welcher nicht dargestellte Befestigungsmittel zur Anordnung des Sitzes an einem WC aufweist. Der Befestigungsbereich ist dabei im Wesentlichen der Bereich hinter der gedachten Linie D, welche die Sitzöffnung tangiert. Der Sitz ist auf bekannte Weise so angeordnet, dass er am WC schwenkbar befestigbar ist. Ein Frontbereich 13 des Sitzes kann so definiert werden, dass er sich vor der gedachten Linie C befindet, welche die Sitzöffnung 11 tangiert. Die Ausgestaltung eines solchen Sitzes aus Kunststoff, Holz oder anderen Materialien ist dem Fachmann bekannt und muss hier grundsätzlich nicht weiter erläutert werden.

Der erfindungsgemässe Sitz weist einen Hohlraum 4 in seinem Inneren auf. In der gezeigten Ausführungsform ist der Hohlraum 4 in zwei beidseitig der Längsmittellinie A liegende Hohlraumteile 5 und 6 unterteilt. Diese Hohlraumteile 5 und 6 stehen im Befestigungsbereich 12 miteinander in Verbindung. Hingegen sind sie im frontseitigen Bereich 13 des Sitzes 1 geschlossen bzw. stehen nicht miteinander in Verbindung. Gemäss der Erfindung sind nun bei dem Sitz beidseitig der Linie A schlitzförmige Ansaugöffnungen 2, 2', durch welche Luft aus der WC-Schüssel in den Hohlraum ansaugbar ist, vorgesehen. Diese länglichen Schlitze erstrecken sich im Wesentlichen zwischen Frontbereich 13 und Befestigungsbereich 12 aber vorzugsweise nicht in diese hinein. In Figur 1 ist mit den Pfeilen a angedeutet, wie Luft von der Sitzöffnung 11 bzw. von der WC-Schüssel her durch die schlitzförmigen Öffnungen. 2, 2' in den Hohlraum 4 bzw. die seitliche Hohlraumteile 5, 6 eintritt.

Bei der Ausführungsform von Figur 1 sind die Hohlraumteile 5 und 6 so ausgeführt, dass sich deren Querschnittsfläche über einen Teil des Hohlraumes ändert. Ersichtlich ist, dass der Hohlraumteil 5 an seinem frontseitigen Endbereich 5', an dem er abgesehen von der Schlitzöffnung 2' geschlossen ist, zunächst eine geringe Querschnittsfläche aufweist und sich in Richtung auf den Befestigungsbereich 12 hin aufweitet. Für den Hohlraumteil 6 ist ein ähnlicher Verlauf mit einer etwas anderen Form dargestellt. Die Änderung der Querschnittsfläche wird im Zusammenhang mit der Form der schlitzförmigen Ansaugöffnungen 2 bzw. 2' so gewählt, dass sich eine möglichst gleichförmige, insbesondere laminare, Strömung in dem jeweiligen Hohlraumteil mindestens im Bereich der Ansaugschlitze einstellt. Die Luftströmung im Hohlraum ist mit den Pfeilen b angedeutet. Im gezeigten bevorzugten Ausführungsbeispiel weist das Saugmittel, welches die Luft aus der WC-Schüssel über die Ansaugschlitze ansaugt, zwei Gebläse 8 und 9 auf, welche jeweils einem Hohlraumteil 5 bzw. 6 zugeordnet sind. Es kann sich z.B. um bekannte Axialgebläse oder Radialgebläse handeln, welche insbesondere von einem Niederspannungs-Elektromotor, von z.B. 12 Volt Spannung angetrieben werden. Die Gebläse 8 und 9 werden dann über einen Transformator betrieben, der die Netzspannung des Haushaltnetzes für die Gebläsemotoren transformiert. Es kann ein von Hand zu betätigender Schalter am Sitz 1 vorgesehen sein, durch welchen das Saugmittel in Betrieb setzbar ist. Es kann auch ein Schalter vorgesehen sein, welcher bei einer Belastung des WC-Sitzes durch eine Person die Saugeinrichtung in Betrieb nimmt. Es kann zudem eine Schaltung vorgesehen sein, welche die Saugeinrichtung nach dem Abschalten bzw. dem Entlasten des Schalters noch für eine gewisse Zeit weiter betreibt, um die Geruchsabsaugung noch für einige Zeit nach der Benutzung des WC's weiterlaufen zu lassen. Die Gestaltung solcher Einschaltmittel und Zeitschaltungen sind dem Fachmann bekannt und müssen hier nicht weiter erläutert werden. Bei der in Figur 1 dargestellten Ausführungsform ist weiter das Filtermittel 10 im Sitz selber angeordnet und weist einen Aktivkohlefilter 15 und einen in Strömungsrichtung vorgeschalteten Vorfilter 17 auf. Die aus den Gebläsen 8 und 9 ausströmende Luft passiert dabei zunächst den Vorfilter 17 und danach den Aktivkohlefilter 15 und kann dann gereinigt aus dem Sitz 1 nach aussen strömen. Entsprechende Luftaustrittsöffnungen sind im hinteren Teil des Befestigungsbereichs 12 vorgesehen, aber nicht dargestellt. Die Pfeile b deuten an, wie die Luft in den beidseitigen Hohlraumteilen 5, 6 zu den Gebläsen 8, 9 gelangt und durch diese hindurch strömt und in die miteinander verbundenen Hohlraumteile 5, 6 gelangt und über das Filtermittel 10 nach Aussen strömt. Der das Filtermittel aufnehmende Teil des Sitzes ist dazu mit Luftaustrittsöffnungen in Strömungsrichtung hinter dem Filter versehen. Dieser Teil des Sitzes weist zudem einen Deckel auf, damit das Filtermittel einfach auswechselbar ist.

Figur 2 zeigt eine Schnittdarstellung entlang der Linie B-B von Figur 1, wobei in der linken und der rechten Hälfte von Figur 2 verschiedene Ausführungsformen dargestellt sind. Bei einem WC-Sitz 1 wird in der Regel nur die eine oder die andere Ausführung gewählt werden, so dass auf beiden Seiten der Längsmittellinie A dieselbe Ausführung gewählt ist. Zur Erläuterung verschiedener Ausführungsformen ist die Figur 2 aber entsprechend aufgeteilt worden. In der rechten Hälfte von Figur 2 ist eine Ausführung des WC-Sitzes 1 dargestellt, bei welcher die schlitzförmige Ansaugöffnung 2' in der schüsselseitigen Seitenwand 7 des Sitzes angeordnet ist. Die Luft tritt somit seitlich in den Hohlraum 5 des Sitzes 1 ein. Dargestellt ist, wie der Sitz 1 auf einem nur angedeuteten Schüsselrand 20 eines WC's aufliegt. Die schlitzförmige Öffnung 2' kann eine einzelne langgestreckte Öffnung sein oder kann in mehrere langgestreckte Öffnungen unterteilt sein. Die Öffnungsweite d des Ansaugschlitzes ändert sich über die gesamte Länge des Schlitzes entlang derselben. So kann die Öffnungsweite des Schlitzes im vorderen Bereich 5' des Hohlraumes geringer sein als im hinteren, befestigungsseitigen Bereich 5". In der linken Hälfte der Figur 2 ist eine andere Ausführungsform dargestellt, bei welcher die eine langgestreckte Ansaugöffnung oder allenfalls mehrere langgestreckte Ansaugöffnungen an der Unterseite des Sitzes angeordnet sind. Bei der unterseitigen Ansaugöffnung 2 ist deren Öffnungsweite d entlang des Schlitzes unterschiedlich. Erfindungsgemäss korrespondiert die Öffnungsweite mit der Änderung des Querschnittes des Hohlraumes 6, so dass sich auch bei dieser Ausführung bevorzugt eine geringe Öffnungsweite im Bereich des geschlossenen Endes 6' des Hohlraumes ergibt und eine grössere Öffnungsweite im hinteren, befestigungsseitigen Bereich 6" des Hohlraumes 6. Dabei kann insbesondere die Öffnungsweite des Schlitzes kontinuierlich von einer geringen Öffnungsweite im frontseitigen Bereich zu einer grösseren Öffnungsweite im befestigungsseitigen Bereich zunehmen.

Figur 3 zeigt die Ausführung mit Ansaugöffnungen auf der Unterseite des Sitzes 1 in Ansicht des Sitzes von unten. In der rechten Hälfte von Figur 3 ist eine Ansaugöffnung 2' als langgestreckter Schlitz mit zunehmender Öffnungsweite dargestellt. Der Schlitz könnte auch durch mehrere langgestreckte Schlitze gebildet sein, so dass ein Steg 22 entlang des Schlitzes vorgesehen wäre. Bei der in der rechten Hälfte gezeigten Ausführungsform korrespondiert die Schlitzöffnung im Wesentlichen mit den Begrenzungen des Hohlraumes, so dass dieser eine sich entsprechend der Schlitzweite ändernde Querschnittsfläche aufweist. In der linken Hälfte der Figur ist eine langgestreckte schlitzförmige Ansaugöffnung 2 dargestellt, welche, abgesehen von ihrem frontseitigen Bereich, eine im Wesentlichen gleich bleibende Öffnungsweite aufweist, was nicht im Sinne der vorliegenden Erfindung ist. Mit einer unterbrochenen Linie ist ferner der Hohlraumteil 6 angedeutet, welcher in diesem Fall eine Querschnittsfläche aufweist, die gegen den Befestigungsbereich hin nicht mit der Öffnungsweite des Schlitzes 2 korrespondiert, was ebenfalls nicht im Sinne der vorliegenden Erfindung ist.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. WC-Sitz (1) mit Ansaugöffnungen (2,2') zur Absaugung von Luft aus einer WC-Schüssel, umfassend einen mit den Ansaugöffnungen verbundenen Hohlraum (4,5,6) im Sitz (1), eine Saugeinrichtung (8,9) und Filtermittel (10), wobei der Sitz (1) einen Befestigungsbereich (12) und einen Frontbereich (13) aufweist, wobei beidseits der Längsmittellinie (A) des Sitzes (1) jeweils mindestens eine der Ansaugöffnungen als langgestreckter Schlitz (2,2') ausgeführt ist, wobei in jeder der Sitzhälften, welche durch die Längsmittellinie (A) des Sitzes (1) definiert sind, ein einzelner langgestreckter Schlitz (2,2') vorgesehen ist oder dass mehrere, durch einen Steg (22) oder Stege getrennte Schlitze (2,2') vorgesehen sind, wobei sich die Schlitze (2,2') im Wesentlichen vom Befestigungsbereich (12) bis zum Frontbereich (13) erstrecken, **dadurch gekennzeichnet, dass** die Schlitze (2,2') entlang ihrer Längserstreckung eine unterschiedliche Öffnungsweite (d) aufweisen und insbesondere eine vom frontseitigen Schlitzende (5',6') zum befestigungsseitigen Schlitzende (5",6") hin zunehmende Öffnungsweite aufweisen, wobei die Zunahme der Öffnungsweite der Schlitze (2,2') und die Zunahme der Querschnittsfläche des über den Schlitz (2,2') zugänglichen Hohlraumes im Wesentlichen korrespondieren und dass die Saugmittel zwei Gebläse (8,9) umfassen, die beidseits der Längsmittellinie (A) des Sitzes (1) im Sitz (1) angeordnet sind.

2. WC-Sitz (1) nach Anspruch 1, **dadurch gekennzeichnet, dass** im Frontbereich keine schlitzförmige Ansaugöffnung vorgesehen ist, und insbesondere keine Ansaugöffnung vorgesehen ist.

3. WC-Sitz (1) nach Anspruch 1 oder 2, **dadurch gekennzeichnet, dass** die Ansaugöffnungen in der Seitenwand (7) des WC-Sitzes (1) angeordnet sind.

4. WC-Sitz (1) nach einem der Ansprüche 1 bis 3, **dadurch gekennzeichnet, dass** die Ansaugöffnungen an der Unterseite (14) des Sitzes (1) angeordnet sind.

5. WC-Sitz (1) nach einem der Ansprüche 1 bis 4, **dadurch gekennzeichnet, dass** der Hohlraum (4) zwei beidseitig der Längsmittellinie (A) angeordnete Hohlraumteile (5,6) umfasst, welche im Befestigungsbereich miteinander in Verbindung stehen und welche an ihren frontseitigen Enden (5',6') geschlossen sind.

6. WC-Sitz (1) nach einem der Ansprüche 1 bis 5, **dadurch gekennzeichnet, dass** der Hohlraum, bzw. dass die Hohlraumteile eine sich ändernde Querschnittsfläche aufweist, bzw. aufweisen, insbesondere derart, dass der Querschnitt vom frontseitigen Ende des Hohlraums (5',6') zum Befestigungsbereich des Sitzes (1) hin zunimmt.

7. WC-Sitz (1) nach Anspruch 1 und 6, **dadurch gekennzeichnet, dass** in jedem Hohlraumteil (5,6) ein Gebläse (8,9) angeordnet ist.

8. WC-Sitz (1) nach einem der Ansprüche 1 bis 7, **dadurch gekennzeichnet, dass** das Filtermittel (10) im Sitz (1) angeordnet ist.

9. WC-Sitz (1) nach Anspruch 8, **dadurch gekennzeichnet, dass** das Filtermittel (10) einen Aktivkohlefilter (15) und einen diesem in Strömungsrichtung vorgeschalteten Vorfilter (17) aufweist.

10. WC-Sitz (1) nach Anspruch 8 oder 9, **dadurch gekennzeichnet, dass** das Filtermittel von einem im Befestigungsbereich quer zur Längsachse (A) angeordneten Filterblock gebildet wird.

11. WC (20) mit einem WC-Sitz (1) nach einem der Ansprüche 1 bis 10.

## Claims

1. Toilet seat (1) with suction openings (2,2 ') for extracting air from a toilet bowl, comprising a cavity (4,5,6) in the seat (1) connected to the suction openings, a suction device (8,9) and filter means (10), the seat (1) comprising a fastening area (12) and a front area (13), wherein in both sides of the longitudinal center line (A) of the seat (1) at least one of the suction openings is designed as an elongated slot (2,2'), wherein in each of the seat halves, which are defined by the longitudinal center line (A) of the seat (1), a single elongated slot (2,2') is provided, or several slots (2,2') are provided, that are separated by a web (22) or webs, the slots (2,2') extending essentially from the fastening area (12) to the front area (13),
**characterized in that** the slots (2,2') along their longitudinal extension have a different opening width (d) and in particular, have an increasing opening width from the front side slot end (5',6') to the fastening side slot end (5",6"), wherein the increase in the opening width of the slots (2,2') essentially corresponds to the increase in the cross-sectional area of cavity accessible by the slot (2,2') and
**in that** the suction means comprise two fans (8,9) that are arranged in the seat (1) on both sides of the longitudinal center line (A) of the seat (1).

2. Toilet seat (1) according to claim 1, **characterized in that** in the front area, no slit-shaped suction opening is provided and in particular no suction opening is provided.

3. Toilet seat (1) according to claim 1 or 2, **characterized in that** the suction openings are arranged in the side wall (7) of the toilet seat (1).

4. Toilet seat (1) according to one of claims 1 to 3, **characterized in that** the suction openings are arranged on the underside (14) of the seat (1).

5. Toilet seat (1) according to one of claims 1 to 4, **characterized in that** the cavity (4) comprises two cavity parts (5,6) which are arranged on both sides of the longitudinal center line (A), wherein the cavity parts (5,6) are connected to one another in the fastening area and which are closed at their front ends (5',6').

6. Toilet seat (1) according to one of claims 1 to 5, **characterized in that** the cavity or the cavity parts have a changing cross-sectional area, in particular such that the cross-section increases from the front end of the cavity (5',6') towards the fastening area of the seat (1).

7. Toilet seat (1) according to claim 1 and 6, **characterized in that** a blower (8,9) is arranged in each cavity part (5,6).

8. Toilet seat (1) according to one of claims 1 to 7, **characterized in that** the filter means (10) is arranged in the seat (1).

9. Toilet seat (1) according to Claim 8, **characterized in that** the filter means (10) comprising an activated carbon filter (15) and a pre-filter (17) arranged upstream of the activated carbon filter (15).

10. Toilet seat (1) according to claim 8 or 9, **characterized in that** the filter means is formed by a filter block arranged in the fastening area transversely to the longitudinal axis (A).

11. Toilet (20) with a toilet seat (1) according to one of claims 1 to 10.

## Revendications

1. Siège de toilette (1) avec des ouvertures d'aspiration (2,2') pour extraire de l'air d'une cuvette de toilettes, comprenant une cavité (4,5,6) dans le siège (1) reliée aux ouvertures d'aspiration, un dispositif d'aspiration (8,9) et des moyens de filtrage (10), le siège (1) comprenant une zone de fixation (12) et une zone avant (13), où dans les deux côtés de la ligne médiane longitudinale (A) du siège (1) au moins un parmi les ouvertures d'aspiration est conçues comme une fente allongée (2,2'), où dans chacune des moitiés de siège, qui sont définies par la ligne médiane longitudinale (A) du siège (1), une seule fente allongée (2,2') est prévu, ou plusieurs fentes (2,2') sont prévues, qui sont séparées par une bande (22) ou des bandes, les fentes (2,2') s'étendant essentiellement de la zone de fixation (12) à la zone avant (13),
**caractérisé en ce que** les fentes (2,2') le long de leur extension longitudinale ont une largeur d'ouverture différente (d) et en particulier, ont une largeur d'ouverture croissante depuis l'extrémité avant de la fente latérale (5',6') jusqu'à l'extrémité de fixation de la fente latérale (5", 6"), où l'augmentation de la largeur d'ouverture des fentes (2,2') correspond essentiellement à l'augmentation de la section transversale de la cavité accessible par la fente (2,2') et
**en ce que** les moyens d'aspiration comprennent deux ventilateurs (8,9) qui sont disposés dans le siège (1) des deux côtés de la ligne médiane longitudinale (A) du siège (1).

2. Siège de toilette (1) selon la revendication 1, **caractérisé en ce que** dans la zone avant, aucune ouverture d'aspiration en forme de fente est prévue et en particulier aucune ouverture d'aspiration est prévue.

3. Siège de toilette (1) selon la revendication 1 ou 2, **caractérisé en ce que** les ouvertures d'aspiration sont disposées dans la paroi latérale (7) du siège de toilette (1).

4. Siège de toilette (1) selon l'une des revendications 1 à 3, **caractérisé en ce que** les ouvertures d'aspiration sont disposées sur la face inférieure (14) du siège (1).

5. Siège de toilette (1) selon l'une des revendications 1 à 4, **caractérisé en ce que** la cavité (4) comprend deux parties de cavité (5,6) qui sont disposées des deux côtés de la ligne médiane longitudinale (A), où les parties de cavité (5,6) sont reliés entre eux dans la zone de fixation et sont fermés à leurs extrémités avant (5',6').

6. Siège de toilette (1) selon l'une des revendications 1 à 5, **caractérisé en ce que** la cavité ou les parties de cavité ont une section transversale changeante, en particulier telle que la section transversale augmente depuis l'extrémité avant de la cavité (5',6') vers la zone de fixation du siège (1).

7. Siège de toilette (1) selon les revendications 1 et 6, **caractérisé en ce qu'**un ventilateur (8,9) est disposé dans chaque partie de cavité (5,6).

8. Siège de toilette (1) selon l'une des revendications 1 à 7, **caractérisé en ce que** le moyen de filtrage (10) est disposé dans le siège (1).

9. Siège de toilette (1) selon la revendication 8, **caractérisé en ce que** le moyen de filtrage (10) comprend un filtre à charbon actif (15) et un préfiltre (17) disposé en amont du filtre à charbon actif (15).

10. Siège de toilette (1) selon la revendication 8 ou 9, **caractérisé en ce que** le moyen de filtrage est formé par un bloc filtrant disposé dans la zone de fixation transversalement à l'axe longitudinal (A).

11. Toilette (20) avec un siège de toilette (1) selon l'une des revendications 1 à 10.
